# EUROPÄISCHE PATENTANMELDUNG

(11) **EP 2 351 933 A1**
(43) Veröffentlichungstag der Anmeldung: **03.08.2011**
(21) Anmeldenummer: 10000044.7
(22) Anmeldetag: 06.01.2010
(51) Int. Cl.: F04C 2/107, F04C 15/00, E03F 5/22

(54) **Abwasserfördereinrichtung mit einer Exzenterschneckenpumpen-Hydraulik**

(71) Anmelder: Häny AG, 8640 Rapperswil-Jona (CH)
(72) Erfinder: Baumann, Reto, 8704 Herrliberg (CH)
(74) Vertreter: Schaad, Balass, Menzl & Partner AG

(57) **Zusammenfassung**

Abwasserfördereinrichtung (10) mit einem einen Einlass (31) und einem Auslass (29) aufweisenden Pumpengehäuse (16). Zwischen dem Einlassflansch (18) und Auslassflansch (30) ist eine Exzenterschneckenpumpen-Hydraulik (34) angeordnet. Die Exzenterschneckenpumpen-Hydraulik (34) weist einen bezüglich des Pumpengehäuses (16) ortsfest um seine Rotationsachse (24) drehbar gelagerten Rotor (36) und einen Stator (38) mit einem gummielastischen, mit dem Rotor (36) zusammenwirkenden Statorkörper (40) auf. Eine zwischen dem Stator (38) und dem Pumpengehäuse (16) wirkende Dichtungseinrichtung (56) ist im Stande, die seitlichen Auslenkungen des Stators (38) aufzunehmen, während ein Antriebsmotor (14) den Rotor (36) antreibt. Der Stator (38) weist ein dem Statorkörper (40) abdichtend umgreifenden Mantel (42) auf, welcher über ein Verbindungselement (44) am Pumpengehäuse (16) angelenkt ist.

## Beschreibung

Die vorliegende Erfindung betrifft eine Abwasserfördereinrichtung gemäss dem Oberbegriff des Anspruchs 1.

Eine Fördereinrichtung dieser Art ist aus dem Dokument US 2,691,347 bekannt. Der Rotor einer Exzenterschneckenpumpen-Hydraulik ist einseitig durch Befestigung an der Motorwelle eines Antriebsmotors gelagert, so dass der Rotor entsprechend mit der Motorwelle um dessen Achse dreht. Der Stator der Exzenterschneckenpumpen-Hydraulik ist beweglich im Innenraum des Pumpengehäuses angeordnet und besteht aus einem elastischen Material. Ein am Stator angeformentes Dichtelement steht mit einem annährend hohlzylinderförmigen Teil vom Stator in Richtung gegen einen Einlass der Fördereinrichtung vor und ein daran anschliessender weiterer Teil verläuft in entgegengesetzter Richtung entlang der Innenseite des Pumpengehäuses in Richtung gegen den Antriebsmotor. Dieser weitere Teil ist mit seinem freien Ende zwischen dem Pumpengehäuse und dem Gehäuse des Antriebsmotors fixiert. Das Dichtelement bildet einerseits eine Dichteinrichtung und trägt andererseits den Stator.

Nachteil der Fördereinrichtung dieser Art ist die permanente mechanische Beanspruchung des elastischen Materials im Bereich des Dichtungselements im Pumpenbetrieb, was zu Materialermüdungen führen und so die Lebensdauer merklich herabsetzen kann.

Ein weiterer Nachteil der Fördereinrichtung dieser Art wird im Dokument US 4,818,197 diskutiert. Das am Stator angeformte Dichtelement könne bei höherem Umgebungsdruck im Abwasser nicht mehr die Position beibehalten, sondern könne sich in Richtung gegen den Antriebsmotor einrollen, verdrehen und so entsprechend die Förderwirkung der Pumpe nicht mehr gewährleisten. Um dies zu vermeiden wird zwischen dem coaxial aufsteigenden Teil und dem Stator eine ringförmige Manschette eingebracht, welche einerseits am antriebsmotorseitigen Ende des Pumpengehäuses ansteht und andererseits auf der Schlaufe aufsteht.

Das Dokument US 5,553,794 offenbart eine Abwasserfördereinrichtung mit integrierter Zerkleinerungseinrichtung, bei der das Abwasser durch die Zerkleinerungseinrichtung verarbeitet, dann in die Exzenterschneckenpumpen-Hydraulik überführt und schlussendlich seitlich am Antriebsmotor vorbei in das weiterführende Kanalsystem bzw. Rohrsystem weitergeleitet wird. Die Exzenterschneckenpumpen-Hydraulik ist einerseits an der Motorwelle des Antriebsmotors befestigt und andrerseits über die Zerkleinerungseinrichtung nochmals gelagert. Der Stator und die Dichteinrichtung entsprechen dem Aufbau wie aus dem Dokument US 2,691,347 bekannt.

Das Dokument US 6,010,086 offenbart eine weitere Abwasserfördereinrichtung mit einer Zerkleinerungseinrichtung, wobei auf der einen Seite des Antriebsmotors die Zerkleinerungseinrichtung und auf der anderen Seite des Antriebsmotors die Exzenterschneckenpumpen-Hydraulik angeordnet ist. Der Stator und die Dichtungseinrichtung entsprechen dem Aufbau wie im Dokument US 2,691,347 offenbart.

Die Dokumente EP 0 204 170 B1 und EP 0 358 245 A1 offenbaren Ausführungsformen einer Abwasserfördereinrichtung mit einer Zerkleinerungseinrichtung, bei welcher der Stator der Exzenterschneckenpumpen-Hydraulik fest am Pumpengehäuse angeordnet ist und der Rotor der Exzenterschneckenpumpen-Hydraulik mittels einer Kuppelstange und zwei kardanisch wirkenden Gelenke mit der Motorwelle des Antriebsmotors verbunden ist, um die elliptisch oszillierende Bewegung des Rotors aufnehmen zu können.

Der Erfindung liegt die Aufgabe zugrunde, eine gattungsgemässe Abwasserfördereinrichtung mit einer zuverlässigen Lebensdauer, einfachen Handhabung im Aufbau und kostengünstiger Herstellung bereitzustellen.

Diese Aufgabe wird mit einer Abwasserfördereinrichtung gelöst, welche die Merkmale des Anspruchs 1 aufweist.

Bei der Herstellung der erfindungsgemässen Abwasserfördereinrichtung können kommerziell erhältliche standardmässige Exzenterschneckenpumpen-Hydrauliken, wie Statoren und Rotoren, eingesetzt werden. Hierbei besteht der standardmässige Stator aus einem gummielastischen Statorkörper, welcher mit einem festen, insbesondere metallischen Mantel, vorzugsweise mit einem Mantel aus Stahl, umgeben ist.

Der Rotor ist ortsfest gelagert und der Stator erfährt im Pumpbetrieb die notwendigen seitlichen Auslenkungen für die Pumpwirkung der Abwasserfördereinrichtung.

Eine Dichtungseinrichtung und ein Verbindungselement sind vom Statorköper getrennt und ermöglichen dem Stator die notwendigen seitlichen Auslenkungen. Der Stator ist über das Verbindungselement vor dem Mitdrehen mit dem Rotor im Pumpbetrieb gesichert.

Ein wesentlicher Vorteil bei der Herstellung der erfindungsgemässen Abwasserfördereinrichtung ist die separate und modulare Anordnung der Dichtungseinrichtung und des Verbindungselementes im Gesamtaufbau. Dadurch können die Herstellungsschritte separat optimiert und kostengünstige kommerzielle Produkte eingesetzt werden.

Ein weiterer Vorteil der erfindungsgemässen Abwasserfördereinrichtung ermöglicht den Einsatz von unterschiedlichen, entsprechend den Druckverhältnissen und Förderleistungen, optimalen Exzenterschneckenpumpen-Hydrauliken.

Weitere bevorzugte Ausführungsformen sind in den abhängigen Ansprüchen angegeben.

Die Abwasserfördereinrichtung kann insbesondere für die Entwässerung dezentraler Liegenschaften konzipiert sein. Das vorwiegend häusliche Abwasser kann so durch kleine Rohrleitungsquerschnitte transportiert werden. Durch den hohen Wirkungsgrad der Exzenterschneckenpumpen-Hydraulik kann ebenfalls eine verhältnismässig kleine zu installierende Leistung für den Antriebsmotor vorgesehen werden, was bei dezentralen Liegenschaften häufig unabdingbar ist.

Die Abwasserfördereinrichtung mit einem direkt auf dem Pumpengehäuse aufgebauten Tauchmotor kann direkt in das zu fördernde Medium eingetaucht werden. Die allenfalls vorhandene, auf einem Wellenstummel des Rotors befindliche Zerkleinerungseinrichtung zerkleinert die Feststoffe des in die Abwasserfördereinrichtung eintretenden Abwassers. Die nachgeschaltete Exzenterschneckenpumpen-Hydraulik führt dem Wasser/Feststoffgemisch die Förderenergie zu, welche dann genutzt werden kann, um das Medium über lange Leitungsdistanzen oder grosse Förderhöhe zu transportieren.

Weitere Vorteile und Eigenschaften der erfindungsgemässen Abwasserfördereinrichtung gehen aus der nachstehenden Beschreibung eines Ausführungsbeispiels hervor, welches anhand der Zeichnung erläutert wird.

Es zeigen rein schematisch:
- Fig. 1: einen Längsschnitt einer erfindungsgemässen Abwasserfördereinrichtung mit einer Exzenterschneckenpumpen-Hydraulik und einer Zerkleinerungseinrichtung;
- Fig. 2: eine Querschnittansicht entlang der Linie A-A der Fig. 1, aus der ein Verbindungselement zwischen einem Mantel des Stators und einem Pumpengehäuse besonders gut ersichtlich ist, wobei der besseren Übersichtlichkeit halber ein Rotor der Exzenterschneckenpumpen-Hydraulik nicht dargestellt ist;
- Fig. 3: eine vergrösserte Darstellung eines in Fig. 1 mit B markierten Ausschnitts; und
- Fig. 4: eine Querschnittansicht entlang der Linie C-C der Fig.1.

Die in Fig. 1 dargestellte Abwasserfördereinrichtung 10 ist vorzugsweise in vertikaler Richtung ausgeführt und besteht aus einer Pumpe 12 und einem diese antreibenden Antriebsmotor 14, der insbesondere als elektrischer Tauchmotor 14' ausgeführt ist.

Die Pumpe 12 weist ein kreiszylinderförmiges Pumpengehäuse 16 auf, wobei an ihm abwasserseitig ein Einlassflansch 18 und antriebsmotorseitig ein Endflansch 20 ausgeführt ist. Der Tauchmotor 14' sitzt dichtend auf dem Endflansch 20 auf und ist mit diesem verschraubt. Durch diese Anordnung des Tauchmotors 14' mit dem Pumpengehäuse 16 liegt die Rotationsachse 22 des Antriebsmotors 14 in einer Linie mit der Längsachse 24 des Pumpengehäuses 16.

Ein radialer Durchlass 26 im Pumpengehäuse 16, benachbart zum Endflansch 20, bildet zusammen mit einem am Pumpengehäuse 16 angeschweissten Auslassrohr 28 einen Auslass 29. An seinem vom Pumpengehäuse 16 abgewandten Ende ist das Auslassrohr 28 mit einem Auslassflansch 30 für den Anschluss einer Druckleitung des Abwassers versehen.

Zwischen einem dem abwasserseitigen Einlassflansch 18 zugeordneten Einlass 31 und dem hochdruckseitigen Auslass 29 ist im vom Pumpengehäuse 16 begrenzten Innenraum 32 eine kommerziell erhältliche Exzenterschneckenpumpen-Hydraulik 34 angeordnet, welche einen bezüglich des Pumpengehäuses 16 ortsfest um die Rotorachse 37 drehbar gelagerten Rotor 36 und einen Stator 38 mit einem gummielastischen Statorkörper 40 sowie einem diesen umgreifenden, abdichtenden Mantel 42 aufweist.

Die Innenfläche des Stators 38 ebenso wie die Aussenfläche des Rotors 36 der Exzenterschneckenpumpen-Hydraulik 34 sind schneckenförmig um die Rotorachse 37 des Rotors 36 in bekannter Art und Weise gewunden.

Der kommerziell erhältliche Stator 38 mit seinem Mantel 42 ist etwa auf einer Höhe von etwa einem Drittel der Länge des Stators 38, vom einlassseitigen Ende her gemessen, an ein Verbindungselement 44 angelenkt, welches andrerseits am Pumpengehäuse 16 angelenkt ist. Diese Anordnung ist besonders gut aus Fig. 2 ersichtlich.

Das Verbindungselement 44 ist hier als eine Lasche 44' ausgebildet und kann grundlegend auf Zug oder Druck im Pumpbetrieb beansprucht werden kann.

Die Lasche 44' kann aus einem festen Material, insbesondere metallischen Material und vorzugsweise als Stahllasche ausgeführt sein.

Die Lasche 44' weist an ihren beiden Enden jeweils eine Durchführung 48 auf, welche mit einem zugeordneten Lagerorgan 45 zusammenwirkt. Die Lagerorgane 45 sind anschaulich in Fig. 1 dargestellt und weisen zwei Lagerplatten 46 auf, welche einander gegenüberliegend angeordnet sind. Zwischen den beiden Lagerplatten 46 ist die Durchführung 48 des Verbindungselementes 44 angeordnet und sie wird von einem an den Lagerplatten 46 befestigten Lagerbolzen 50 durchstossen. Der Abstand der Lagerplatten 46 zum Verbindungselement 44 erlaubt im Pumpbetrieb den Hub des Stators 38 in axialer Richtung, wie dies weiter unten erläutert ist.

Das eine Lagerorgan 45 mit je zwei gegenüberliegenden in axialer Richtung angeordneten Lagerplatten 46 ist am Mantel 42 des Stators 38 befestigt und das weitere Lagerorgan 45 mit je zwei gegenüberliegenden Lagerplatten 46 ist am Pumpengehäuse 16 befestigt. Das weitere Lagerorgan 45 ist an der Aussenseite des Pumpengehäuses 16 angebracht und ein radialer Durchlass 52 im Pumpengehäuse 16 erlaubt dem Verbindungselement 44 mit Spiel den Durchlass 52 zu durchgreifen.

Da zwischen dem Pumpengehäuse 16 und dem Verbindungselement 44 im Durchlass 52 ein Spiel vorhanden ist, kann der Stator 38 die durch den ortsfest gelagerten Rotor 36 erzeugten seitlichen Auslenkungen behinderungsfrei ausführen. Am Mitdrehen in Drehrichtung D ist der Stator 38 durch das Verbindungselement 44 gesichert.

In bevorzugter Weise liegt die Lasche 44' in einer Ebene rechtwinklig zur Längsachse 24 des Pumpengehäuses 16 und verläuft eine Normale zur Längsrichtung der Lasche 44' durch die Längsachse 24.

Die in Fig. 2 dargestellte Lasche 44' wird auf Zug beansprucht, da das weitere Lagerorgan 45 am Pumpengehäuse 16 bezüglich des Lagerorgans 45 am Mantel 42 des Stators 38, in Drehrichtung D gesehen, stromaufwärts angeordnet ist. Es ist jedoch auch möglich, dass das weitere Lagerorgan 45 stromabwärts angeordnet ist, so dass das Verbindungselement 44 auf Druck beansprucht wird. Beide Ausführungsformen haben die gleiche Wirkung in Bezug auf den Stator 38 zur Verdrehsicherheit und für den Hub des Stators 38 in axialer Richtung.

Fig. 2 veranschaulicht des Weiteren, dass das Pumpengehäuse 16, ebenso wie der Mantel 42 des Stators 38, kreiszylindrisch ausgeführt sind. Der gummielastische Statorkörper 40, vorzugsweise aus kautschukähnlichem Material wie NBR oder EPDM ausgeführt, begrenzt zudem mit dem ihn durchgreifenden schneckenförmigen Rotor 36 in bekannter Art und Weise im Querschnitt elliptisch geformte Förderräume 54.

Eine Dichtungseinrichtung 56 für die Pumpe 12 ist etwa auf einer Höhe von zwei Drittel der Länge des Stators 38, vom einlassseitigen Ende her gemessen, im Innenraum 32 des Pumpengehäuses 16 angeordnet.

Die Dichtungseinrichtung 56 weist einen Aussenring 58 auf, welcher seitens des Einlassflansches 18 eingeführt wird und sich auf einer auslassseitigen Schulter 62 des Pumpengehäuses 16 positionieren lässt. Der Aussenring 58 weist umfangsseitig zum Pumpengehäuse 16 hin eine in einer Umfangsnut angeordnete O-Ringdichtung 59 auf. In radialer Richtung zum Mantel 42 des Stators 38 besteht eine lichte Weite, welche so gewählt ist, dass unabhängig von der seitlichen Auslenkung des Stators 38 zu diesem ein Abstand vorhanden ist.

Der Aussenring 58 wird einlassseitig von einem Befestigungselement 64, insbesondere einem Segering 64' an der Schulter 62 in Anlage gehalten.

Die Dichtungseinrichtung 56 weist des Weiteren einen Innenring 60 auf, welcher oberhalb des Aussenrings 58 angeordnet ist. Der Innenring 60 weist radial innen zum Mantel 42 des Stators 38 hin eine in einer inneren Umfangsnut angeordnete weitere O-Ringdichtung 59 auf. In radialer Richtung zum Pumpengehäuse 16 besteht eine weitere lichte Weite, welche so gewählt ist, dass unabhängig von der seitlichen Auslenkung des Stators 38 zum Pumpengehäuse 16 ein Abstand vorhanden ist.

Zwischen dem Aussenring 58 und dem Innenring 60 wirkt eine Gleitringdichtung 65. Diese Gleitringdichtung 65 weist auslassseitig, in einem radial innenliegenden Ringbereich des Aussenrings 58 eine Gleitringdichtungsscheibe 66 sowie einlassseitig, in einem radial aussenliegenden Ringbereich des Innenrings 60 eine weitere Gleitringdichtungsscheibe 68 auf. Der Aussenring 58 und der Innenring 60 sind in Richtung der Längsachse 24 des Pumpengehäuses 16 versetzt angeordnet und in radialer Richtung gesehen einander überlappend ausgebildet, so dass die Gleitringdichtungsscheiben 66,68 einander gegenüberliegend aneinander anliegen.

In bevorzugter Weise, sind der Aussenring 58 und der Innenring 60 der Dichtungseinrichtung 56 als Ringscheiben aus Stahl ausgeführt und haben einen Einstich für die Aufnahme der Gleitringdichtungsscheiben 66,68, welche vollständig aus hochverschleissfestem Material bzw. aus einem Kern mit einer Schicht des hochverschleissfesten Materials wie beispielsweise Hartchrom oder Siliziumkarbid ausgeführt ist.

Die Gleitringdichtungsscheibe 66 des Aussenrings 58 ist, in radialer Ausrichtung gemessen, grösser wie die Gleitringdichtungsscheibe 68 des Innenringes 60, damit beide Gleitringdichtungsscheiben 66,68 stets in radialer Richtung überlappend angeordnet sind und im Pumpbetrieb die Gleitringdichtungsscheibe 68 des Innenringes 60 nicht aus dem Bereich der Gleitringdichtungsscheibe 66 des Aussenringes 58, bei der seitlichen Auslenkung des Stators 38, austritt. Somit ist eine permanente Dichtung zwischen dem Innenring 60 und dem Aussenring 58 sicher gewährleistet.

Die Dichtwirkung der beiden gegenüberliegend angeordneten Gleitringdichtungsscheiben 66,68 wird mittels einer in axialer Richtung angebrachten Feder 70, vorzugsweise einer Schraubenfeder 70', unterstützt.

Die den Stator 38 umgreifende Feder 70 ist oberhalb des Innenrings 60 angeordnet, wird auslassseitig von einem Spannring 71, welcher fest mit dem Mantel 42 des Stators 38 verbunden ist, gehalten und liegt anderseits unter Vorspannung am Innenring 60 an. Die beiden Gleitringdichtungsscheiben 66,68 sind auch im Ruhezustand der Pumpe 12 und im drucklosen Zustand aneinander in Anlage gehalten.

Eine metallische Hülse 72 wirkt, wie ein umgreifender Mantel, schützend um die Feder 70, zwischen dem Spannring 71 und dem Innenring 60, damit allfällige grössere Feststoffteile, nicht die Feder 70 blockieren.

In Fig. 1 ist der Ruhezustand der Abwasserfördereinrichtung 10 gezeigt, in welchem der Stator 38 mit seinem auslassseitigen Ende an einer Stützscheibe 74 anliegt. Sobald der Rotor über den Antriebsmotor 14 in Rotation versetzt wird, entsteht ein hoher Druck im Auslassrohr 28 und der Stator 38 hebt, infolge der Druckdifferenz zwischen Einlassseite und Auslassseite, von der Stützscheibe 74 ab und schwebt im Innenraum 32 des Pumpengehäuses 16 in axialer Richtung beweglich, in Position gehalten vom Verbindungselement 44 und, über die Feder 70, der Dichtungsvorrichtung 56. Die axiale Bewegung des Stators 38 bewirkt ein weiteres Zusammendrücken der Feder 70, was die Anpresskraft zwischen den beiden Gleitringdichtungsscheiben 66,68 verstärkt. Auch für höhere Drücke trennt die Gleitringdichtung 65 den Einlass 31 vom Auslass 29 sicher.

Die Stützscheibe 74, welche sich beim Auslassrohr 28 im Pumpegehäuse 16 befindet, weist eine innere lichte Weite auf, welche grösser als die elliptische Aussparung im Statorkörper 40 ist, wie in Fig. 2 dargestellt. So kann das geförderte Abwasser behinderungsfrei in das Auslassrohr 28 überführt werden. Die Stützscheibe 74 weist zusätzlich am äusseren Umfang Durchlässe auf. Die Dimension der Stützscheibe 74 ist so gewählt, dass der Stator 38 im Bereich des Übergangs vom Mantel 42 zum Statorkörper 40 im Ruhezustand stabil in Postition gehalten wird und dient entsprechend auch als Montagehilfe.

Der Rotor 36 ist mittels einer Gewindeaufnahme 76 direkt mit der Motorwelle 15 des Antriebsmotors 14 verbunden. Es sei an dieser Stelle erwähnt, dass der Rotor 36, diesseitig nicht weiter gelagert ist.

Einlassseitig, auf der dem Antriebsmotor 14 abgewandten Seite, weist der Rotor 36 einen Wellenstummel 78 auf, welcher ein Lagerelement 80, vorzugsweise als Lagerring 80' ausgeführt, durchgreift. Auf der der Exzenterschneckenpumpen-Hydraulik 34 abgewandten Seite des Lagerelements 80 sitzt ein Schneidrad 86 einer Zerkleinerungseinrichtung 82 auf dem Wellenstummel 78 fest.

In Fig. 4 ist anschaulich die Position des Lagerelements 80 im Querschnitt gezeigt, wobei der Innenring 83 eines Drehlagers 84, vorzugsweise als Kugellager 84' ausgeführt, das Lagerelement 80 hält und der Aussenring 85 des Drehlagers 84 bezüglich des Pumpengehäuses 16 fest angeordnet ist. Unterstützt wird die Anordnung des Lagerelements 80 zum Pumpengehäuse 16 in radialer Richtung von einem Einlaufgehäuseteil 94.

Das Lagerelement 80 weist im Zentrum einen Durchlass für den Wellenstummel 78 mit einer Nut 88 für die Verdrehsicherung auf und ist umfangsseitig mit einer Anzahl in axialer Richtung verlaufenden kongruenten Nuten 96 versehen, welche mit dem Schneidrad 86 der Zerkleinerungseinrichtung 82 übereinstimmen, so dass das Abwasser in diesem Bereich zerkleinert wird und in den Innenraum 32 des Pumpengehäuses 16 einströmen kann.

Die Zerkleinerungseinrichtung 82, welche dem Lagerelement 80 einlassseitig in Strömungsrichtung vorgeschaltet ist, weist einerseits das Schneidrad 86 auf, welches mit dem Wellenstummel 78 fest verbunden ist und so die Rotation des Rotors 36 erfährt, und andererseits einen Zerkleinerungsstator 90 auf, welcher als Flansch 92 ausgebildet ist. Der Flansch 92 der Zerkleinerungseinrichtung 82 ist fest mit dem Einlassflansch 18 des Pumpengehäuses 16 verbunden, wobei dazwischen das Einlaufgehäuseteil 94 angeordnet ist.

Zwischen dem Einlaufgehäuseteil 94 und einerseits dem Pumpengehäuse 16 sowie andererseits dem Flansch 92 der Zerkleinerungseinrichtung 82 wirken O-Ringdichtungen 59.

Je nach Druckverhältnis im Abwasser wird eine Exzenterschneckenpumpen-Hydraulik 34 gewählt und dann die Länge des Einlaufgehäuseteils 94 den Anforderungen entsprechend angepasst.

Die Form des axialen Durchlasses 95 des Einlaufgehäuseteils 94 ist kegelstumpfförmig ausgebildet und weist in Richtung der Zerkleinerungseinrichtung 82 eine Nut für das Drehlager 84 des Lagerelements 80 auf. Auslassseitig entspricht die lichte Weite des kegelstumpfförmigen Durchlasses 95 der radialen Abmessung des Stators 38 und bildet so den Einlass 31 für das zerkleinerte Abwasser zur Exzenterschneckenpumpen-Hydraulik 34.

In einer bevorzugten Ausführungsform, kann der Zerkleinerungsstator 90 der Zerkleinerungseinrichtung 82 ein Gewinde entgegen der Drehrichtung D des Rotors 36 aufweisen, um den Zerkleinerungsprozess der Feststoffe im Abwasser zu unterstützen.

In einer weiteren bevorzugten Ausführungsform, kann das Verbindungselement 44 nicht als Lasche 44' sondern als Zugseil ausgeführt sein. Das Zugseil würde an seinen beiden Enden jeweils eine Öse aufweisen, welche mit einem zugeordneten Lagerorgan 45 zusammenwirkt. Es sei erwähnt, dass das Zugseil nur auf Zug beansprucht werden kann und nicht wie bei der Lasche 44' auf Druck.

Im Ruhezustand liegt der Stator 38 an der Stützscheibe 74 an (siehe Fig. 1), die Feder 70 wirkt dem Segering 64' entgegen und hält so mit einer Vorspannung die beiden gegenüberliegend angeordneten Gleitringdichtungsscheiben 66,68 vom Innenring 60 und Aussenring 58 aneinander in Anlage.

Sobald der Rotor 36 mittels des Antriebsmotors 14 in Rotation versetzt wird, fängt die Zerkleinerungseinrichtung 82 an zu arbeiten und die Wechselwirkung zwischen dem ortsfest gelagerten Rotor 36 und dem Stator 38, welcher dabei seitlichen Auslenkungen erfährt, wird das Abwasser in Strömungsrichtung zum Auslass 29 der Pumpe 12 gefördert.

Da zu Begin der Rotation des Rotors 36 ein stetiger Druckanstieg im Auslassrohr 28 aufgebaut wird, hebt sich der Stator 38 von der Stützscheibe 74 ab und bewegt sich in Richtung gegen den Einlass 31. Bedingt durch das Abheben von der Stützscheibe 74, wirkt die Feder 70 mit höherem Druck dem Segering 64' entgegen, was zu einer grösseren Anpresskraft auf die Gleitringdichtungsscheiben 66,68 führt. Demzufolge, kann die Pumpe 12 unterschiedliche Druckdifferenzen zwischen Einlass 31 und Auslass 29 mit Hilfe der Feder 70 kompensieren.

Die radialen Auslenkungen an der Gleitringdichtung 65 werden am überlappenden Übergang vom Innenring 60 zum Aussenring 58 aufgenommen, wobei die Gleitringdichtungsscheibe 68 des Innenrings 60 zu keinem Zeitpunkt, im Pumpbetrieb, aus dem Bereich der Gleitringdichtungsscheibe 66 des Aussenrings 58 austreten kann und daher auf der Fläche der Gleitringdichtungsscheibe 66 des Aussenrings 58 eine sogenannte elliptisch oszillierende Bewegung gefahren wird. Diese Bewegung wird hervorgerufen von der Rotation des Rotors 36 und dessen Zusammenwirken mit dem Stator 38, sowie das Verbindungselement 44.

Auch eine Bewegung in axialer Richtung wird im Pumpbetrieb durchgeführt; wie weiter oben erwähnt hebt sich der Stator 38 von der Stützscheibe 74 ab. Das Abheben des Stators 38 von der Stützscheibe 74 erfolgt, entgegen der Kraft der Feder 70, sobald die durch die Druckdifferenz auf den Stator 38 ausgeübte hydraulische Kraft die Vorspannkraft der Feder 70 überschreitet.

Nimmt, nach dem Abschalten der Pumpe 12, im Auslass 29 der Druck ab, bewegt sich der Stator 38, unterstützt durch die Kraft der Feder 70, in Richtung, gegen die Stützscheibe 74. Es kommt an der Stützscheibe 74 erst zur Anlage, wenn die durch die Druckdifferenz auf den Stator 38 ausgeübte hydraulische Kraft kleiner wird als die Vorspannkraft der Feder 70.

## Patentansprüche

1. Abwasserfördereinrichtung mit einem einen Einlass (31) und einem Auslass (29) aufweisenden Pumpengehäuse (16), einer zwischen dem Einlass (31) und Auslass (29) angeordneten Exzenterschneckenpumpen-Hydraulik (34), welche einen bezüglich des Pumpengehäuses (16) ortsfest um seine Rotorachse (37) drehbar gelagerten Rotor (36) und einen Stator (38) mit einem gummielastischen, mit dem Rotor (36) zusammenwirkenden Statorkörper (40) aufweist, einer zwischen dem Stator (38) und dem Pumpengehäuse (16) wirkenden Dichtungseinrichtung (56), welche im Stande ist, die seitlichen Auslenkungen des Stators (38) aufzunehmen, und einem Antriebsmotor (14) für den Rotor (36), **dadurch gekennzeichnet, dass** der Stator (38) einen den Statorkörper (40) abdichtend umgreifenden Mantel (42) aufweist, ein Verbindungselement (44) einerseits am Mantel (42) und andererseits am Pumpengehäuse (16) angelenkt ist, welches ein Mitdrehen des Statorkörpers (40) mit dem Rotor (36) verhindert, jedoch die seitlichen Auslenkungen zulässt, und die Dichtungseinrichtung (56) zwischen dem Mantel (42) und dem Pumpengehäuse (16) wirkt.

2. Abwasserfördereinrichtung gemäss Anspruch 1, **dadurch gekennzeichnet, dass** die Rotorachse (37) mit der Antriebsachse (21) des Antriebsmotors (14) auf einer Geraden liegt und der Rotor (36) an der Motorwelle (15) befestigt ist.

3. Abwasserfördereinrichtung gemäss Anspruch 1 und 2,
**dadurch gekennzeichnet, dass** einlassseitig der Rotor (36) auf einem Lagerelement (80) sitzt, welches über ein Drehlager (84) bezüglich des Pumpengehäuses (16) ortsfest angeordnet ist.

4. Abwasserfördereinrichtung gemäss einem der Ansprüche 1 bis 3, **dadurch gekennzeichnet, dass** die Rotorwelle (35) einlassseitig einen Wellenstummel (78) aufweist, auf welchem verdrehsicher ein Schneidrad (86) einer Zerkleinerungseinrichtung (82) und vorzugsweise gegebenenfalls das Lagerelement (80) sitzt.

5. Abwasserfördereinrichtung gemäss Anspruch 4, **dadurch gekennzeichnet, dass** ein Zerkleinerungsstator (90) der Zerkleinerungseinrichtung (82) und das Schneidrad (86) zusammen wirken, der Zerkleinerungsstator (90) als Flansch (92) ausgebildet am Pumpengehäuse (16) befestigt ist und gegebenenfalls das Drehlager (84) des Lagerelements (80) fixiert.

6. Abwasserfördereinrichtung gemäss einem der Ansprüche 1 bis 5, **dadurch gekennzeichnet, dass** das Verbindungselement (44) eine Lasche (44') aufweist, der Mantel des Stators (42) mit einem Lagerorgan (45) und das Pumpengehäuse (16) mit einem weiteren Lagerorgan (45) versehen ist, und die Lasche (44') an den beiden Lagerorganen (45) gelagert ist.

7. Abwasserfördereinrichtung gemäss einem der Ansprüche 1 bis 5, **dadurch gekennzeichnet, dass** das Verbindungselement (44) ein Zugseil aufweist, der Mantel des Sators (42) mit einem Lagerorgan (45) und das Pumpengehäuse (16) mit einem weiteren Lagerorgan (45) versehen ist, und das Zugseil an den beiden Lagerorganen (45) gelagert ist.

8. Abwasserfördereinrichtung gemäss einem der Ansprüche 1 bis 7, **dadurch gekennzeichnet, dass** das Pumpengehäuse (16) einen radialen Durchlass (52) aufweist, welcher vom Verbindungselement (44) bzw. der Lasche (44') oder dem Zugseil durchgriffen ist, und gegebenenfalls das weitere Lagerorgan (45) sich auf der Aussenseite des Pumpengehäuses (16) befindet.

9. Abwasserfördereinrichtung gemäss einem der Ansprüche 1 bis 8, **dadurch gekennzeichnet**, das die Dichtungseinrichtung (56) einen am Pumpengehäuse (16) dichtend und in einem Abstand zum Mantel (42) des Stators (42) angeordneten Aussenring (58) sowie einen am Mantel (42) dichtend und in einem Abstand zum Pumpengehäuse (16) angeordneten Innenring (60) aufweist, und zwischen dem Aussenring (58) und dem Innenring (60) eine Gleitringdichtung (65) wirkt.

10. Abwasserfördereinrichtung gemäss Anspruch 9, **dadurch gekennzeichnet, dass** der Aussenring (58) und der Innenring (60) je eine Gleitringdichtungsscheibe (66,68) tragen, der Aussenring (58) und der Innenring (60) in Richtung der Rotorachse (37) versetzt und, in radialer Richtung gesehen, die miteinander zusammenwirkenden Gleitringdichtungsscheiben (66,68) einander überlappend angeordnet sind.

11. Abwasserfördereinrichtung gemäss Anspruch 9 und 10, **dadurch gekennzeichnet, dass** die Gleitringdichtungsscheiben (66,68) vollständig aus hochverschleissfestem Material bestehen bzw. aus einem Kern mit einer Schicht des hochverschleissfesten Materials wie beispielsweise Hartchrom oder Siliziumkarbid ausgeführt ist.

12. Abwasserfördereinrichtung gemäss einem der Ansprüche 9 bis 11, **dadurch gekennzeichnet, dass** der Aussenring (58) auslassseitig an einer Schulter (62) des Pumpengehäuses (16) positioniert, mit einem Befestigungselement (64), insbesondere mit einem Segering (64'), vom Pumpengehäuse (16) gehalten und mittels einer O-Ringdichtung (59) zum Pumpengehäuse (16) hin abgedichtet ist.

13. Abwasserfördereinrichtung gemäss einem der Ansprüche 9 bis 12, **dadurch gekennzeichnet, dass** zwischen dem Innenring (60) und dem Mantel des Stators (42) eine weitere O-Ringdichtung (59) dichtet, der Mantel des Stators (42) bezüglich des Innenrings (60) in axialer Richtung verschiebbar ist sowie zwischen dem Innenring (60) und dem Mantel des Stators (42) eine Feder (70) mit Vorspannung wirkt, welche den Innenring (60) mit einer in axialer Richtung gegen den Aussenring (58) wirkende Kraft beaufschlagt.

14. Abwasserfördereinrichtung gemäss einem der Ansprüche 1 bis 13, **dadurch gekennzeichnet, dass** das Pumpengehäuse (16) auslassseitig der Exzenterschneckenpumpen-Hydraulik (34) mindestens eine Stützscheibe (74) aufweist, an welchem der Stator (38) bei ruhendem Rotor (36) in axialer Richtung anliegt.

15. Abwasserfördereinrichtung gemäss einem der Ansprüche 1 bis 14, **dadurch gekennzeichnet, dass** einlassseitig des Pumpengehäuses (16) auf dieses ein Einlaufgehäuseteil (94) aufgesetzt ist.
